# FASCICULE DE BREVET EUROPEEN

(11) **EP 3 007 776 B1**
(45) Date de publication et mention de la délivrance du brevet: **26.07.2017**
(21) Numéro de dépôt: 14727881.6
(22) Date de dépôt: 02.05.2014
(51) Int. Cl.: A62B 7/02, A62B 17/04, A62B 7/14

(54) **CAGOULE DE PROTECTION RESPIRATOIRE**
ATEMSCHUTZHAUBE
RESPIRATORY PROTECTION HOOD

(30) Priorité: 12.06.2013 FR 1355431
(43) Date de publication de la demande: 20.04.2016
(73) Titulaire: L'Air Liquide Société Anonyme pour l'Etude et l'Exploitation des Procédés Georges Claude, 75007 Paris (FR)
(72) Inventeur: MAKHLOUCHE, Rachid, 38000 Grenoble (FR); CAZENAVE, Jean-Michel, 38180 Seyssins (FR); DUMONT, Freddy, 38490 Les Abrets (FR); ROLLAND, Christian, 38450 Vif (FR); ROSSIGNOL, Benoit, 38800 Champagnier (FR)
(74) Mandataire: De Cuenca, Emmanuel Jaime
(86) Numéro de dépôt international: PCT/FR2014/051050
(87) Numéro de publication internationale: WO 2014/199029

(56) Documents cités:
- FR-A1- 2 582 524
- US-A- 4 552 140

## Description

La présente invention concerne un équipement de protection respiratoire.

L'invention concerne plus particulièrement une cagoule de protection respiratoire comprenant une enveloppe souple destinée à être enfilée sur la tête d'un utilisateur et un réservoir d'oxygène sous pression comprenant un orifice de sortie calibré débouchant dans le volume interne de l'enveloppe souple, l'orifice de sortie étant obturé par un bouchon amovible ou à rupture aménagée.

Ce type de dispositif, qui doit satisfaire à la norme TSO-C-116a est classiquement utilisé à bord des avions lorsque l'atmosphère de la cabine est viciée (dépressurisation, fumée, agent chimique,...).

Cet équipement également appelé cagoule doit notamment permettre au personnel navigant de combattre l'avarie, porter secours aux passagers et gérer une éventuelle évacuation de l'appareil.

Les spécifications techniques de ces dispositifs sont définies selon des classes d'utilisation (avarie en vol, protection contre l'hypoxie à haute altitude, évacuation d'urgence au sol,...).

A chacune de ces classes correspondent des niveaux d'effort que l'utilisateur doit pouvoir fournir lorsqu'il utilise l'équipement.

L'oxygène consommé par l'utilisateur étant proportionnel à l'effort développé, le dispositif doit pouvoir fournir suffisamment d'oxygène à l'utilisateur. pour répondre aux exigences d'utilisation.

La cagoule peut notamment être prévue pour à la fois empêcher une hypoxie à une altitude de 40000 pieds deux minutes après sa mise en place puis, dans les dernières minutes d'utilisation, fournir suffisamment d'oxygène pour permettre une évacuation.

Les équipements de protection respiratoire connus utilisent principalement deux types de source d'oxygène :
- un pain chimique (encore appelé « chandelle chimique) générant de l'oxygène par combustion (superoxyde de potassium - KO₂, Chlorate de sodium - NaClO₃,...), ou
- un réservoir d'oxygène comprimé associée à un orifice calibré.

Le premier type permet de fournir un débit d'oxygène qui croit jusqu'à atteindre un palier relativement constant avant de décroitre rapidement en fin de combustion.

Les générateurs du type à chandelle chimique correctement dimensionnés peuvent constituer une source d'oxygène permettant de remplir les conditions recherchées mais cette solution possède un inconvénient majeur : la réaction de combustion de la chandelle est fortement exothermique.

De ce fait, la température de surface extérieure du dispositif peut facilement dépasser les 200°C et enflammer un éventuel matériel combustible en contact (un accident mortel s'est déjà produit suite à l'activation accidentelle d'une telle chandelle chimique dans un container de transport dans la soute d'un avion).

Ce type de dispositif présente également l'inconvénient de nécessiter un certain temps pour la montée en débit d'oxygène au démarrage. Ceci peut nécessiter l'ajout d'une capacité d'oxygène supplémentaire pour le démarrage. Enfin, ces dispositifs nécessitent des filtres pour retirer les impuretés générées par la réaction chimique de production d'oxygène.

Le second type (réservoir d'oxygène sous pression associé à un orifice calibré) fournit un débit d'oxygène qui décroit de façon exponentielle, proportionnellement à l'évolution de la pression à l'intérieur de la réserve.

Les cagoules utilisant ce second type contiennent ainsi généralement une source d'oxygène permettant d'alimenter une personne en oxygène pendant 15 min. Ces équipements possèdent également un moyen de limitation de la pression à l'intérieur de la cagoule (par exemple une soupape de surpression).

Cette technologie utilisant de l'oxygène comprimé dans une capacité scellée associée à un orifice calibré est plus sûre. Néanmoins, afin d'être en mesure de répondre à certain cas d'utilisation (consommation d'oxygène importante en fin d'utilisation correspondant par exemple à une évacuation d'urgence de l'appareil), la capacité doit avoir un volume trop important pour l'encombrement visé. Une autre solution peut être de prévoir une pression initiale élevée (supérieure à 250 bar). Ceci génère un débit initial important par exemple plus de dix normolitre par minute (Nl/min) permettant d'avoir un débit suffisant en fin d'utilisation (par exemple plus de 2Nl/min à la quinzième minute d'utilisation de l'équipement). Un débit d'oxygène excessif, bien qu'avantageux pour assurer la protection contre l'hypoxie, est cependant problématique en cas d'incendie à bord de l'appareil car l'excédent d'oxygène sera évacué de l'équipement au travers de sa soupape de surpression et pourrait alimenter des flammes. De plus, cela nécessite un surdimensionnement du réservoir d'oxygène ce qui est un inconvénient majeur en terme de masse, d'encombrement et de coût. Une cagoule respiratoire connue est par exemple divulguée dans le document FR 2 582 524 A. L'invention concerne une cagoule utilisant un réservoir d'oxygène sous pression.

Un but de la présente invention est de pallier tout ou partie des inconvénients de l'art antérieur relevés ci-dessus.

Un but de l'invention peut notamment être de proposer une cagoule permettant de fournir une quantité d'oxygène relativement importante en début d'utilisation (pour empêcher une hypoxie à haute altitude) tout en permettant la fourniture d'une quantité d'oxygène suffisante en fin d'utilisation (après dix ou quinze minutes) pour permettre une évacuation.

A cette fin, la cagoule selon l'invention, par ailleurs conforme à la définition générique qu'en donne le préambule ci-dessus, est essentiellement caractérisée en ce que le réservoir d'oxygène sous pression comprend deux compartiments de stockage indépendants dont un premier compartiment communique avec l'orifice de sortie et un second compartiment est isolé de l'orifice de sortie via une séparation étanche munie d'un organe d'ouverture de la séparation, l'organe d'ouverture étant commutable entre une première configuration empêchant la communication fluidique entre le second compartiment et l'orifice de sortie et une seconde configuration permettant une communication fluidique entre le second compartiment et l'orifice de sortie, l'organe d'ouverture étant sensible au différentiel de pression entre le second compartiment et le premier compartiment et configuré pour commuter automatiquement de la première à la seconde configuration lorsque le différentiel de pression entre le second compartiment et le premier compartiment est inférieur à un seuil déterminé.

Par ailleurs, des modes de réalisation de l'invention peuvent comporter l'une ou plusieurs des caractéristiques suivantes :
- la séparation étanche munie d'un organe d'ouverture forme une limite commune aux deux compartiments de stockage dans le réservoir, dans sa seconde configuration le second compartiment communiquant avec le premier compartiment,
- l'organe d'ouverture comprend un disque de rupture étanche dont les deux faces sont en communication respectivement avec les premier et second compartiments, le disque de rupture étant conformé pour se briser lorsqu'il est soumis à un différentiel de pression compris entre 200bar et 50bar et de préférence entre 150 bar et 100 bar,
- le disque de rupture constitue la séparation étanche entre les premier et second compartiments,
- l'organe d'ouverture comprend un clapet mobile sollicité par un organe de rappel vers une position de fermeture d'un orifice de passage entre les premier et second compartiments, cette position de fermeture constituant ladite première configuration,
- le clapet est également soumis à un effort d'ouverture de l'orifice de passage généré par la pression du gaz stocké dans le second compartiment lorsque la pression dans le second compartiment excède la pression dans le premier compartiment, le clapet étant déplacé dans une position d'ouverture correspondant à la seconde configuration lorsque le différentiel de pression entre le second et premier compartiment est supérieur à un seuil déterminé,
- l'enveloppe souple est étanche,
- le réservoir d'oxygène est solidaire de la base de l'enveloppe souple,
- le réservoir d'oxygène a une forme générale tubulaire, notamment en forme de C, pour permettre sa disposition autour du cou d'un utilisateur,
- la base de l'enveloppe souple forme un diaphragme souple destiné à être monté autour du cou d'un utilisateur,
- la cagoule comprend un dispositif d'absorption du CO2 qui communique avec l'intérieur de l'enveloppe,
- l'enveloppe comporte une ouverture en travers de laquelle est disposé le dispositif d'absorption de CO2,
- chaque compartiment a un volume compris entre 0,1 litre et 0,4 litre,
- avant ouverture chaque compartiment stocke une quantité de gaz enrichi en oxygène ou d'oxygène pur compris entre 10g et 80g,
- l'orifice (4) calibré a un diamètre compris entre 0.05mm et 0.1 mm.

L'invention peut concerner également tout dispositif ou procédé alternatif comprenant toute combinaison des caractéristiques ci-dessus ou ci-dessous.

D'autres particularités et avantages apparaîtront à la lecture de la description ci-après, faite en référence aux figures dans lesquelles :
- la figure 1 représente une vue de face et schématique illustrant un exemple de cagoule selon l'invention,
- la figure 2 représente de façon schématique et partielle un détail de la cagoule de la figure 1 un illustrant un premier mode de réalisation du réservoir d'oxygène sous pression,
- la figure 3 illustre des exemples comparatifs de courbes de débit d'oxygène fournit en fonction du temps par des réservoirs selon la figure 2 et par un réservoir selon l'art antérieur,
- la figure 4 représente de façon schématique et partielle un détail de la cagoule de la figure 1 illustrant un second mode de réalisation possible du réservoir d'oxygène sous pression,
- la figure 5 illustre un exemple de courbes de débit d'oxygène fournit par le réservoir de la figure 4 en fonction du temps.

La cagoule illustrée à la figure 1 comprend classiquement une enveloppe 2 souple (de préférence étanche) destinée à être enfilée sur la tête d'un utilisateur. Une visière 13 transparente est prévue sur la face avant de l'enveloppe 2. La cagoule 1 comprend également un réservoir 3 d'oxygène sous pression, disposé par exemple au niveau de la base de l'enveloppe 2.

Classiquement, la base de l'enveloppe 2 souple peut comporter ou former un diaphragme souple destiné à être monté autour du cou d'un utilisateur afin d'assurer l'étanchéité à ce niveau.

Classiquement également, la cagoule 1 peut comporter un dispositif d'absorption du CO2 qui communique avec l'intérieur de l'enveloppe 2, pour retirer le CO2 de l'air expiré par l'utilisateur. Par exemple, l'enveloppe 2 peut comporter une ouverture en travers de laquelle est disposé le dispositif d'absorption de CO2. De même une autre ouverture peut être prévue pour une soupape 14 de sécurité prévue pour éviter une surpression dans l'enveloppe 2.

Comme illustré à la figure 1, le réservoir 3 d'oxygène peut avoir une forme générale tubulaire, notamment en forme de C, pour permettre sa disposition autour du cou d'un utilisateur.

Comme illustré à la figure 2, le réservoir 3 comprend un orifice 4 de sortie calibré refermé par un bouchon 5 étanche et débouchant dans le volume interne de l'enveloppe 2 souple, pour délivrer de l'oxygène gazeux pur ou un gaz enrichi en oxygène à l'utilisateur. Le réservoir 3 comprend également au moins un orifice de remplissage. Par soucis de simplification, le ou les orifices de remplissage ne sont pas représentés.

L'orifice 4 de sortie est normalement obturé par un bouchon 5 amovible ou à rupture aménagée et qui ne sera ouvert qu'en cas d'utilisation.

Selon une caractéristique avantageuse, le réservoir 3 d'oxygène sous pression comprend deux compartiments 6, 7 de stockage indépendants et distincts. Un premier compartiment 6 communique avec l'orifice 4 de sortie calibré et un second compartiment 7 est au départ isolé de l'orifice 4 de sortie via une séparation étanche munie d'un organe 8 d'ouverture automatique de la séparation.

C'est-à-dire que lors de l'activation de la cagoule 1 (ouverture du bouchon 5 de l'orifice 4 calibré), seul le premier compartiment 6 d'oxygène sous pression va se vider.

L'organe 8 d'ouverture est commutable entre une première configuration empêchant la communication fluidique entre le second compartiment 7 et l'orifice 4 de sortie (au début de l'activation) et une seconde configuration permettant une communication fluidique entre le second compartiment 7 et l'orifice 4 de sortie (lorsque la pression dans le premier 6 compartiment aura baissé jusqu'à un niveau déterminé).

A cet effet, l'organe d'ouverture est sensible au différentiel de pression entre le second compartiment 7 et le premier compartiment 6 et est configuré pour commuter automatiquement de la première à la seconde configuration lorsque le différentiel de pression entre le second compartiment 7 et le premier compartiment 6 est inférieur à un seuil déterminé. Dans l'exemple de la figure 2 l'organe d'ouverture est constitué d'un disque 8 de rupture étanche dont les deux faces sont en communication respectivement avec les premier 6 et second 7 compartiments. Le disque de rupture 8 est classiquement conformé pour se briser lorsqu'il est soumis à un différentiel de pression compris entre 200 bar et 50 bar et de préférence entre 150 bar et 100 bar.

Sans que ce soit limitatif pour autant, le disque 8 de rupture peut par exemple être un disque de rupture du type rainuré et bombé (pour éliminer le risque de fragmentation) et réalisé dans un matériau compatible à l'oxygène par exemple de l'INOX (par exemple un disque de rupture commercialisé sous la référence « Fike POLY-SD »).

Comme illustré à la figure 2, le disque 8 de rupture peut former une séparation étanche qui délimite et sépare les deux compartiments 6, 7. Après rupture du disque 8 le second compartiment 7 et le premier 6 compartiment communiquent et forme un seul et même volume pour le gaz sous pression restant dans le réservoir 3.

Comme détaillé ci-après, cette architecture permet de délivrer un débit de gaz important en début d'utilisation de la cagoule 1 tout en permettant de fournir un débit suffisant en fin d'utilisation (au bout de 10 à 15 minutes par exemple).

Le débit relativement important en début d'utilisation va permettre de remplir le volume étanche formé par l'enveloppe 2 et constituer une réserve d'oxygène avant que le débit fourni ne décroisse rapidement. L'utilisateur pourra respirer l'oxygène constitué par cette réserve pendant quelques minutes même si le débit fourni devient relativement faible. Ensuite la rupture du disque déclenchera une nouvelle augmentation du débit et ainsi un renouvellement de la réserve d'oxygène qui sera suffisante pour achever la durée d'utilisation (par exemple quinze minutes).

La figure 3 illustre en trait continu une courbe décroissant représentative du débit Q de gaz à la sortie de l'orifice 4 calibré en normolitre (NI, c'est-à-dire en nombre de litres par minute dans des conditions de température et de pression déterminées : 0°C et 1 atm) en fonction du temps (en seconde s) selon l'art antérieur. L'évolution du débit fourni Q en normolitre par minute peut être modélisée selon une formule exponentielle du type Q(t) = A e^{-Bt} dans laquelle A et B sont des constantes qui sont fonctions du diamètre de l'orifice calibré, du volume de réservoir, de la quantité et de la nature du gaz ainsi que de sa température.

Cet exemple correspond par exemple aux conditions suivantes : un volume de réservoir de 0,26litre, une quantité d'oxygène pur de 58g et un orifice calibré de diamètre égal à 0,06mm

On constate que, bien que le débit d'oxygène fourni soit satisfaisant les premières minutes, au bout de dix minutes environ le débit d'oxygène fourni devient inférieur à 2Nl par minute.

Les courbes munies de triangles symbolisent la variation de débit Q fourni à la sortie de l'orifice 4 calibré selon un premier exemple de réservoir 3 conforme à la figure 2. Le réservoir 3 à deux compartiments 6, 7 contient par exemple la même quantité de gaz que précédemment répartie dans les deux compartiments et l'orifice 4 calibré a le même diamètre (0,06mm).

Partant de la même valeur initiale de débit (environ 4,5 Nl/seconde) comme précédemment, le débit décroît dans un premier temps selon une courbe de type exponentielle. Cette première courbe, qui est légèrement inférieure à la courbe à selon l'art antérieur correspond à la vidange du premier compartiment 6 du réservoir. Lorsque la pression au sein du premier compartiment 6 atteint un seuil bas déterminé le disque 8 se rompt (à t=600secondes environ sur la figure 3). L'écart de pression entre les deux faces du disque 8 provoque en effet sa rupture ce qui a pour conséquence de mettre en communication les deux compartiments 6, 7.

Le second compartiment 7 vient fournir une quantité supplémentaire de gaz qui provoque une augmentation brutale de la pression vue par l'orifice 4 calibré et donc du débit de gaz fourni par le réservoir 3. Puis le débit de gaz va à nouveau décroître (cf. la deuxième courbe décroissante sur la figure 3, par exemple d'allure exponentielle).

Les deux courbes munies de cercles illustrent un autre exemple de vidange d'un réservoir 3 à deux compartiments selon la figure 2 en faisant varier les conditions opératoires de façon à déplacer l'instant de rupture du disque 8.

En effet, en faisant varier notamment les valeurs des volumes des compartiments 6, 7, les quantités de gaz contenues dans ces derniers et le tarage du disque de rupture il est possible de déplacer le moment de la rupture du disque 8 et de modifier les valeurs des courbes de débit en fonction des besoins. Ainsi par exemple, pour une durée de vidange de 15 minutes au total, si le premier compartiment 6 constitue les deux tiers du volume total du réservoir et le second compartiment 7 le dernier tiers, la rupture du disque 8 se produira à peut près au deux tiers de la durée de vidange de 15 minutes (soit autour de la 10^{ème} minute après ouverture de l'orifice 4).

Bien entendu, les volumes relatifs ne sont pas le seul paramètre qui influe sur l'instant de rupture du disque 8. En effet, cet instant de rupture est également dépendant notamment du tarage du disque 8, des niveaux de pression initiales dans les compartiments (il est par exemple possible de remplir les deux compartiments avec des pressions initiales différentes).

Une configuration permettant d'obtenir les débits de la courbe marquée avec des triangles peut être la suivante : deux compartiments de même volume (0,1251) tous deux initialement à un niveau de pression de 160 bars d'oxygène, un disque qui se rompt lorsque l'écart de pression atteint 140 bar et un orifice calibré (diaphragme) de diamètre de 0,06mm.

Une configuration permettant d'obtenir la courbe marquée avec des ronds peut être la suivante: deux compartiments de volume identique de 0,1251 à une pression initiale de 160bar et un disque 8 de rupture qui se rompt lorsque l'écart de pression atteint de 120bar.

Comme cela est visible sur les courbes, l'architecture proposée permet de rendre plus flexible l'alimentation en oxygène sur la durée d'utilisation de l'équipement sans augmenter de façon importante le coût ou la masse de la réserve ni dégrader de façon significative la fiabilité de l'ensemble (les disques de rupture étant utilisés comme éléments de sécurité sont fiables).

L'évolution du taux d'oxygène dans la cagoule 1 en fonction du débit fourni par le réservoir 2 peut être calculée via une modélisation.

L'architecture proposée à deux (voir trois ou plus) compartiments activés séquentiellement permet de générer un débit initial suffisant pour remplir le volume interne de la cagoule 1 en quelques minutes et ainsi constituer une réserve d'oxygène suffisante jusqu'à rupture du disque. En effet, pour une même pression initiale dans le premier compartiment 6 le débit de gaz initial sera le même pour une capacité à un seul compartiment.

Ce débit de gaz issu du premier 6 compartiment diminuera suffisamment rapidement (car le premier compartiment est relativement plus petit que celui d'un réservoir unique selon l'art antérieur). Ceci permettra de limiter le rejet d'oxygène au travers de la soupape de surpression. La rupture du disque 8 interviendra à un moment déterminé lorsque la quantité d'oxygène dans la cagoule atteindra une valeur relativement basse à déterminée. Ceci permettra d'accroître la quantité d'oxygène disponible dans la cagoule en fin d'utilisation, en limitant le rejet de mélange gazeux à haute teneur en oxygène vers l'extérieur au début d'utilisation. Ceci permet d'optimiser l'alimentation en oxygène au cours du temps.

Dans la solution de l'art antérieur le débit de gaz fourni remplit le volume interne de la cagoule dans les premières minutes d'utilisation (entre deux et trois minutes) ensuite, l'excédent d'oxygène injecté dans l'équipement sera en grande partie évacué au travers de la soupape et ne sera donc pas consommé. La structure décrite ci-dessus permet d'éviter les inconvénients de la solution de l'art antérieur en dosant au mieux la quantité d'oxygène délivrée.

Un tel réservoir 3 peut être composé de deux tubes de même diamètre dont l'un comprend un embout muni de l'orifice 4 calibré et d'une voie de remplissage et dont l'autre compartiment 7 peut comporter également un orifice de remplissage (non représentée par soucis de simplification).

Bien entendu, lors du remplissage des deux compartiments 6, 7 le différentiel de pression entre les deux compartiments 6, 7 doit être inférieur au niveau provoquant la rupture du disque 8.

Un filtre peut être prévu dans le réservoir 3 du côté de l'orifice 4 calibré pour éviter la migration de fragments provenant du disque 8 rompu (en raison de risques d'inflammation notamment).

La figure 4 illustre une variante de réalisation de l'invention dans laquelle le réservoir 3 de gaz sous pression ne comporte pas de disque 8 de rupture entre les deux compartiments 6, 7 mais un clapet 9 mobile relativement à un orifice 11 de passage. Les éléments identiques à ceux décrits précédemment sont désignés par les mêmes références numériques. Comme illustré, un orifice 15 de remplissage peut être prévu au niveau du second compartiment 7.

C'est-à-dire que l'organe d'ouverture entre les deux compartiments 6, 7 comprend un clapet 9 mobile sollicité par un organe 10 de rappel (tel qu'un ressort) vers une position de fermeture d'un orifice 11 de passage entre les premier 6 et second 7 compartiments.

De plus, le clapet 9 est également soumis à un effort d'ouverture de l'orifice 11 de passage lorsque la pression dans le second 7 compartiment excède la pression dans le premier compartiment 6. Lorsque ce différentiel de pression entre les deux compartiments 6, 7 est suffisant (supérieur à un seul déterminé), l'effort d'ouverture excède l'effort de fermeture du ressort 10.

La figure 5 illustre un exemple de courbe de débit Q en sortie de l'orifice 4 calibré en fonction du temps pour une telle structure.

Dans un premier temps après l'ouverture de l'orifice 4 calibré, le premier compartiment 6 se vide seul car le clapet 9 est en position fermée. Le débit décroit selon une courbe exponentielle (période A de la figure 5).

Puis, le clapet 9 peut se mettre à osciller en ouverture/fermeture car l'équilibre entre les forces antagonistes de fermeture (ressort) et d'ouverture (différentiel de pression sur le clapet 9) est atteint. Le débit reste relativement constant tout en oscillant (période B de la figure 5).

Ensuite, du fait de la baisse de pression dans le premier compartiment 7, le clapet 9 finit par s'ouvrir car l'effort d'ouverture généré par le différentiel de pression sur le clapet 9 excède l'effort de fermeture du ressort 10. La pression au sein du second compartiment 7 diminue ce qui déplace le point d'équilibre. Le débit de gaz à la sortie de l'orifice 4 calibré diminue tout en oscillant (période C de la figure 5).

Enfin, la pression dans le second compartiment 7 devient trop faible pour s'opposer à l'effort de fermeture du ressort 10. Le clapet 9 reste en position fermée et le débit de gaz issu de premier compartiment 6 décroît par exemple exponentiellement (période D de la figure 5).

Cette architecture peut permettre de générer un débit de gaz relativement constant sur une période déterminée (période B de la figure 5).

Cette solution présente cependant l'inconvénient d'emprisonner une petite quantité d'oxygène dans le second compartiment 7. Cependant, cette quantité piégée sera d'autant plus faible que l'effort de ressort 10 de clapet 9 sera faible. De plus, plus cet effort du ressort 10 est faible, plus les plages B et C seront longues.

## Revendications

1. Cagoule de protection respiratoire comprenant une enveloppe (2) souple destinée à être enfilée sur la tête d'un utilisateur et un réservoir (3) d'oxygène sous pression comprenant un orifice (4) de sortie calibré débouchant dans le volume interne de l'enveloppe (2) souple, l'orifice (4) de sortie étant obturé par un bouchon (5) amovible ou à rupture aménagée, le réservoir (3) d'oxygène sous pression comprenant deux compartiments (6, 7) de stockage indépendants dont un premier compartiment (6) communique avec l'orifice (4) de sortie et un second compartiment (7) est isolé de l'orifice (4) de sortie via une séparation munie d'un organe (8, 9, 10) d'ouverture de la séparation, **caractérisé en ce que** la séparation est étanche et l'organe (8, 9) d'ouverture est commutable entre une première configuration empêchant la communication fluidique entre le second compartiment (7) et l'orifice (4) de sortie et une seconde configuration permettant une communication fluidique entre le second compartiment (7) et l'orifice (4) de sortie, l'organe (8, 9, 10) d'ouverture étant sensible au différentiel de pression entre le second compartiment (7) et le premier compartiment (6) et configuré pour commuter automatiquement de la première à la seconde configuration lorsque le différentiel de pression entre le second compartiment (7) et le premier compartiment (6) est inférieur à un seuil déterminé.

2. Cagoule selon la revendication 1, **caractérisée en ce que** la séparation étanche munie d'un organe (8, 9, 10) d'ouverture forme une limite commune aux deux compartiments (6, 7) de stockage dans le réservoir (3), dans sa seconde configuration le second compartiment (7) communiquant avec le premier compartiment (6).

3. Cagoule selon la revendication 1 ou 2, **caractérisée en ce que** l'organe d'ouverture comprend un disque (8) de rupture étanche dont les deux faces sont en communication respectivement avec les premier (6) et second (7) compartiments, le disque de rupture (8) étant conformé pour se briser lorsqu'il est soumis à un différentiel de pression compris entre 200bar et 50bar et de préférence entre 150 bar et 100 bar.

4. Cagoule selon la revendication 3, **caractérisée en ce que** le disque (8) de rupture constitue la séparation étanche entre les premier (6) et second (7) compartiments.

5. Cagoule selon la revendication 1 ou 2, **caractérisée en ce que** l'organe d'ouverture comprend un clapet (9) mobile sollicité par un organe (10) de rappel vers une position de fermeture d'un orifice (11) de passage entre les premier (6) et second (7) compartiments, cette position de fermeture constituant ladite première configuration.

6. Cagoule selon la revendication 5, **caractérisée en ce que** le clapet (9) est également soumis à un effort d'ouverture de l'orifice (11) de passage généré par la pression du gaz stocké dans le second (7) compartiment lorsque la pression dans le second (7) compartiment excède la pression dans le premier compartiment (6), le clapet (9) étant déplacé dans une position d'ouverture correspondant à la seconde configuration lorsque le différentiel de pression entre le second (7) et premier (6) compartiment est supérieur à un seuil déterminé.

7. Cagoule selon l'une quelconque des revendications 1 à 6, **caractérisée en ce que** l'enveloppe (2) souple est étanche.

8. Cagoule selon l'une quelconque des revendications 1 à 7, **caractérisée en ce que** le réservoir (3) d'oxygène est solidaire de la base de l'enveloppe (2) souple.

9. Cagoule selon l'une quelconque des revendications 1 à 8, **caractérisée en ce que** le réservoir (3) d'oxygène a une forme générale tubulaire, notamment en forme de C, pour permettre sa disposition autour du cou d'un utilisateur.

10. Cagoule selon l'une quelconque des revendications 1 à 9, **caractérisée en ce que** la base de l'enveloppe (2) souple forme un diaphragme souple destiné à être monté autour du cou d'un utilisateur.

## Patentansprüche

1. Atemschutzhaube, umfassend eine flexible Hülle (2), die dazu bestimmt ist, über den Kopf eines Benutzers gezogen zu werden, und einen Drucksauerstoffbehälter (3), der eine kalibrierte Auslassöffnung (4) umfasst, die in das Innenvolumen der flexiblen Hülle (2) mündet, wobei die Auslassöffnung (4) durch einen abnehmbaren oder mit einem Sollriss ausgeführten Stopfen (5) verschlossen ist, wobei der Drucksauerstoffbehälter (3) zwei unabhängige Speicherfächer (6, 7) umfasst, von denen ein erstes Fach (6) mit der Auslassöffnung (4) kommuniziert und ein zweites Fach (7) über eine Trennung, die mit einem Element (8, 9, 10) zum Öffnen der Trennung versehen ist, von der Auslassöffnung (4) isoliert ist, **dadurch gekennzeichnet, dass** die Trennung dicht ist und das Öffnungselement (8, 9) zwischen einer ersten Konfiguration, die die Fluidkommunikation zwischen dem zweiten Fach (7) und der Auslassöffnung (4) verhindert, und einer zweiten Konfiguration, die eine Fluidkommunikation zwischen dem zweiten Fach (7) und der Auslassöffnung (4) gestattet, schaltbar ist, wobei das Öffnungselement (8, 9, 10) für den Druckunterschied zwischen dem zweiten Fach (7) und dem ersten Fach (6) empfindlich und dazu ausgestaltet ist, automatisch von der ersten in die zweite Konfiguration zu schalten, wenn der Druckunterschied zwischen dem zweiten Fach (7) und dem ersten Fach (6) unter einem bestimmten Schwellenwert liegt.

2. Haube nach Anspruch 1, **dadurch gekennzeichnet, dass** die mit einem Öffnungselement (8, 9, 10) versehene dichte Trennung eine gemeinsame Grenze der zwei Speicherfächer (6, 7) in dem Behälter (3) bildet, wobei in seiner zweiten Konfiguration das zweite Fach (7) mit dem ersten Fach (6) kommuniziert.

3. Haube nach Anspruch 1 oder 2, **dadurch gekennzeichnet, dass** das Öffnungselement eine dichte Berstscheibe (8) umfasst, deren zwei Seiten jeweils mit dem ersten (6) und zweiten (7) Fach in Kommunikation stehen, wobei die Berstscheibe (8) dazu ausgebildet ist, zu zerbrechen, wenn sie einem Druckunterschied im Bereich zwischen 200 Bar und 50 Bar, und bevorzugt zwischen 150 Bar und 100 Bar, ausgesetzt ist.

4. Haube nach Anspruch 3, **dadurch gekennzeichnet, dass** die Berstscheibe (8) die dichte Trennung zwischen dem ersten (6) und zweiten (7) Fach darstellt.

5. Haube nach Anspruch 1 oder 2, **dadurch gekennzeichnet, dass** das Öffnungselement eine bewegliche Klappe (9) umfasst, die durch ein Rückstellelement (10) in Richtung einer Schließstellung einer Durchlassöffnung (11) zwischen dem ersten (6) und zweiten (7) Fach vorgespannt wird, wobei diese Schließstellung die erste Konfiguration darstellt.

6. Haube nach Anspruch 5, **dadurch gekennzeichnet, dass** die Klappe (9) ebenfalls einer Kraft zum Öffnen der Durchlassöffnung (11) ausgesetzt ist, die durch den Druck des in dem zweiten (7) Fach gespeicherten Gases erzeugt wird, wenn der Druck in dem zweiten (7) Fach den Druck in dem ersten Fach (6) übersteigt, wobei die Klappe (9) in eine Öffnungsstellung bewegt wird, die der zweiten Konfiguration entspricht, wenn der Druckunterschied zwischen dem zweiten (7) und ersten (6) Fach über einem bestimmten Schwellenwert liegt.

7. Haube nach einem der Ansprüche 1 bis 6, **dadurch gekennzeichnet, dass** die flexible Hülle (2) dicht ist.

8. Haube nach einem der Ansprüche 1 bis 7, **dadurch gekennzeichnet, dass** der Sauerstoffbehälter (3) fest mit der Basis der flexiblen Hülle (2) verbunden ist.

9. Haube nach einem der Ansprüche 1 bis 8, **dadurch gekennzeichnet, dass** der Sauerstoffbehälter (3) eine allgemein schlauchförmige Form, insbesondere in Form eines C besitzt, um sein Anordnen um den Hals eines Benutzers zu gestatten.

10. Haube nach einem der Ansprüche 1 bis 9, **dadurch gekennzeichnet, dass** die Basis der flexiblen Hülle (2) eine flexible Membran bildet, die dazu bestimmt ist, um den Hals eines Benutzers angebracht zu werden.

## Claims

1. Respiratory protection hood comprising a flexible shell (2) intended to be put on the head of a user and a pressurised oxygen vessel (3) having a calibrated output opening (4) leading into the inner space of the flexible shell (2), the output opening (4) being sealed by a removable cap (5) or rupture arrangement, the pressurised oxygen vessel (3) comprising two independent storage compartments (6, 7), of which a first compartment (6) communicates with the outlet opening (4) and a second compartment (7) is isolated from the output opening (4) by a separation provided with a separation opening member (8, 9, 10), **characterised in that** the separation is sealed and the opening member (8, 9) can be switched between a first configuration preventing fluidic communication between the second compartment (7) and the outlet opening (4) and a second configuration allowing a fluidic communication between the second compartment (7) and the outlet opening (4), the opening member (8, 9, 10) being sensitive to the pressure differential between the second compartment (7) and the first compartment (6) and being configured to automatically switch from the first to the second configuration when the pressure differential between the second compartment (7) and the first compartment (6) is less than a determined threshold.

2. Hood according to claim 1, **characterised in that** the sealed separation fitted with an opening member (8, 9, 10) forms a common limit to the two storage compartments (6, 7) in the vessel (3), in the second configuration thereof the second compartment (7) communicating with the first compartment (6).

3. Hood according to claim 1 or 2, **characterised in that** the opening member comprises a sealed rupture disc (8), the two faces of which communicate respectively with the first (6) and second (7) compartments, the rupture disc (8) being designed to break when it is subject to a pressure differential of between 200 bar and 50 bar, and preferably between 150 bar and 100 bar.

4. Hood according to claim 3, **characterised in that** the rupture disc (8) constitutes the sealed separation between the first (6) and second (7) compartments.

5. Hood according to claim 1 or 2, **characterised in that** the opening member comprises a movable valve member (9) biased by a return member (10) towards a closed position of a through-opening (11) between the first (6) and second (7) compartments, said closed position constituting said first configuration.

6. Hood according to claim 5, **characterised in that** the valve member (9) is also subject to an opening force of the through-opening (11) generated by the stored gas pressure in the second compartment (7) when the pressure in the second compartment (7) exceeds the pressure in the first compartment (6), the valve member (9) being moved into an open position corresponding to the second configuration when the pressure differential between the second compartment (7) and first compartment (6) is greater than a determined threshold.

7. Hood according to any one of claims 1 to 6, **characterised in that** the flexible shell (2) is sealed.

8. Hood according to any one of claims 1 to 7, **characterised in that** the oxygen vessel (3) is rigidly attached to the base of the flexible shell (2).

9. Hood according to any one of claims 1 to 8, **characterised in that** the oxygen vessel (3) has a generally tubular shape, in particular in the shape of a C, to enable the arrangement of same around the neck of a user.

10. Hood according to any one of claims 1 to 9, **characterised in that** the base of the flexible shell (2) forms a flexible diaphragm intended to be mounted around the neck of a user.
